# EUROPÄISCHE PATENTSCHRIFT

(11) **EP 1 442 197 B1**
(45) Veröffentlichungstag und Bekanntmachung des Hinweises auf die Patenterteilung: **13.04.2005**
(21) Anmeldenummer: 02777114.6
(22) Anmeldetag: 16.09.2002
(51) Int. Cl.: E21B 37/00

(54) **VORRICHTUNG ZUM REINIGEN EINES IN EINE GAS- ODER ÖLFÖRDERBOHRUNG EINGELASSENEN INNENROHRES**
DEVICE FOR CLEANING AN INNER PIPE INSERTED INTO A GAS OR OIL CONVEYING BORING
SYSTEME POUR NETTOYER UN TUBE INTERIEUR LOGE DANS UN TROU DE FORAGE DE PETROLE OU DE GAZ

(30) Priorität: 17.09.2001 DE 10145854
(43) Veröffentlichungstag der Anmeldung: 04.08.2004
(73) Patentinhaber: Hammelmann Maschinenfabrik GmbH, 59302 Oelde (DE)
(72) Erfinder: JARCHAU, Michael, 59302 Oelde (DE); HELMIG, Egbert, 59320 Ennigerloh (DE)
(74) Vertreter: Dantz, Jan Henning
(86) Internationale Anmeldenummer: PCT/EP2002/010356
(87) Internationale Veröffentlichungsnummer: WO 2003/025339

(56) Entgegenhaltungen:
- US-A- 4 677 997
- US-A- 4 919 204
- US-A- 5 195 585

## Beschreibung

Die vorliegende Erfindung betrifft eine Vorrichtung zum Reinigen eines in eine Gas- oder Ölförderbohrung eingelassenen Innenrohres gemäß dem Oberbegriff des Anspruchs 1. Eine solche Vorrichtung ist aus der US 5 195 585 A bekannt.

Bei der Förderung von Gas oder Öl setzen sich an der Innenwandung des Innenrohres, mit dem eine Gas- oder Ölförderbohrung ausgekleidet ist, Verschmutzungen ab, die, um eine einwandfreie und optimale Förderleistung zu ermöglichen, in mehr oder weniger bestimmten Zeitabständen entfernt werden müssen.

Dies erfolgt üblicherweise bislang chemisch, indem chemische Mittel auf die Innenwandung des Innenrohres aufgebracht werden, durch die sich der anhaftende Schmutz lösen soll.

Aus vielerlei Gründen ist diese Reinigungsart jedoch für eine wirklich effektive Reinigung ungenügend. Hinzu kommt die von solchen Chemikalien ausgehende Umweltbelastung, die unter anderem auch das Reinigungspersonal in Mitleidenschaft zieht.

Da die Einwirkdauer der Reinigungschemikalien relativ lang sein muß, wobei in dieser Zeit selbstverständlich keine Gas- bzw. Ölförderung möglich ist, ist diese bekannte Reinigungsart auch aus wirtschaftlichen Gründen äußerst nachteilig.

Im Bewußtsein dieser Nachteile ist zwar schon versucht worden, eine mechanische Reinigung durchzuführen, bei der Sprühdüsen in das Innenrohr eingeführt wurden, wobei diese Sprühdüsen jedoch nicht die erforderliche mechanische Stabilität und Zuverlässigkeit aufwiesen, die Voraussetzung für einen wirtschaftlichen Einsatz in diesem Anwendungsgebiet sind.

Die Einsatzbedingungen - speziell bei Arbeiten im Bohrloch - sind gekennzeichnet durch schlechte Zugänglichkeit, fehlende Überwachungsmöglichkeit und rauhe Umweltbedingungen durch Schmutz, Sand und Steine, hohe Feuchtigkeit (teilweise unter Wasser), hohe Umgebungstemperaturen, beengte Platzverhältnisse sowie durch extreme Stoßbelastungen in horizontaler aber auch in Querrichtung. Gefordert sind neben kompakter Bauweise mit kleinsten Durchmessern eine hohe Zuverlässigkeit und geringes Ausfallrisiko. Auf keinen Fall sollen bei einem Schadensfall freie Bruchstücke im Bohrloch bzw. Förderrohr verbleiben, da diese nur mit erheblichem Aufwand wieder entfernt werden können und zu langen Ausfallzeiten führen.

Herkömmliche Einrichtungen weisen folgende Schadenshäufungen aus und sind daher nicht einsetzbar:
- Lagerschäden durch zu kleine Dimensionierung und durch Stoßbeanspruchung sowie Eindringen von Schmutz
- Versagen von Dichtungen durch abrasive Fremdpartikel
- Abreißen des Rotors durch Überlastung, Seitenkräfte und dynamische Stoßbelastung.
- Verlust von Bruchstücken oder gebrochenen Bauteilen
- Thermische Überlastung des Bremssystems

Neben der genannten Verunreinigung der Wand des Innenrohres kommt es durchaus zu Verstopfungen, insbesondere wenn sich sogenannte Brücken aufbauen, bei denen sich Schmutzpartikel zu einer den Innenrohrquerschnitt weitgehend verschließenden Schicht im Sinne eines Verbackens zusammenfügen.

Mit den beschriebenen Reinigungsmöglichkeiten sind diese Verstopfungen nicht zu beseitigen, so daß separate Geräte, wie Bohrer oder dergleichen eingesetzt werden müssen.

Der vorliegenden Erfindung liegt daher die Aufgabe zugrunde, eine Vorrichtung der gattungsgemäßen Art so auszubilden, daß ein zuverlässiger Betrieb unter den vorgenannten extremen Einsatzbedingungen erfolgen kann, eine optimale Reinigungswirkung erzielt wird und der Anwendungsbereich vergrößert wird.

Diese Aufgabe wird durch eine Vorrichtung gelöst, die die Merkmale des Anspruchs 1 aufweist.

Durch die schräg stehenden, im Funktionsfall nach unten gerichteten Reinigungsdüsen wird im Zusammenwirken mit der Rotation des Düsenkopfes eine optimale Reinigung der Innenrohrwandung erreicht. Dabei tritt das Medium, üblicherweise Wasser, als flüssiges Medium mit hohem Druck aus, wobei das Medium durch die Hohlstange, die gleichzeitig eine Halterung für die Reinigungseinrichtung bildet, zugeführt wird.

Die Rotation des Düsenkopfes erfolgt mittels der daran seitlich angeordneten Rotationsdüsen, von denen vorzugsweise zwei vorgesehen sind, deren Austrittsachse abständig zur Mittelachse des Düsenkopfes verläuft und die auf sich gegenüber liegenden Seiten gegenläufig ausgerichtet angeordnet sind. Hierdurch wird ein Drehmoment erzeugt, durch das der Düsenkopf mittels der Rückstoßkraft des austretenden Mediums in Rotation versetzt wird.

Die Rotationsdüsen dienen daneben zusätzlich der Reinigung der Wandung des Innenrohres, durch die der Reinigungseffekt zusätzlich gefördert wird. Vorzugsweise sind die Rotationsdüsen so angeordnet, daß der austretende Mediumstrahl senkrecht auf die Wandung des Innenrohres auftrifft.

Der Düsenkopf ist in Verlängerung als Schaft ausgebildet, in dem eine axial sich erstreckende Zuführbohrung vorgesehen ist, durch die das Medium in die Reinigungs- und Rotationsdüsen führbar ist.

Der Schaft ist drehbar in einer Außenhülse gelagert, die mit der Hohlstange verbunden, vorzugsweise verschraubt ist, wobei die Außenhülse dem Düsenkopf gegenüber liegend ein Innengewinde aufweist, in das ein Außengewinde der Hohlstange eindrehbar ist.

Nach einer vorteilhaften Weiterbildung der Erfindung ist vorgesehen, daß der Gewindeschaft der Hohlstange ebenso wie das Innengewinde der Außenhülse konisch ausgebildet ist, wodurch ein einfaches Lösen möglich ist.

Spüldüsen, die vorzugsweise gegenüber dem rotierenden Düsenkopf feststehend angeordnet sind und von daher zweckmäßigerweise in die Außenhülse eingebracht sind, dienen zum einen als axialer Antrieb der gesamten Reinigungseinrichtung durch ihren Rückstoß und zum anderen dem Austreiben im Sinne eines Ausspülens von durch die Reinigungsdüsen und gegebenenfalls Rotationsdüsen gelöstem Schlamm. Ebenso wie die Reinigungsdüsen sollten auch diese Spüldüsen gleichmäßig über den Umfang verteilt sein.

Durch die Lagerung des Düsenkopfes bzw. des daran sich anschließenden Schaftes in der Außenhülse, die relativ dünnwandig gestaltet sein kann, können verhältnismäßig groß dimensionierte Lager eingesetzt werden, die eine hohe Kraftaufnahme ermöglichen, so daß die Reinigungseinrichtung insgesamt optimal für den im Einsatzgebiet rauhen Betrieb ausgelegt werden kann.

Der Schaft und der Düsenkopf können einstückig ausgebildet sein, wodurch sich im Zusammenspiel mit der den Schaft umschließenden Außenhülse eine sehr einfache und robuste Konstruktion ergibt, die neben der genannten hohen Belastbarkeit auch eine sehr preiswerte Herstellung ermöglicht.

Der Schaft ist an mehreren Stellen gegen Verlieren durch Schultern oder radiale Sicherungselemente, wie vorzugsweise Schrauben, in der Außenhülse gesichert. Die an dem Schaft und einer Zwischenhülse anliegende Schulter eines Innenringes überträgt die hydraulischen Axialkräfte. Dabei ist der Schaft ebenso in die Zwischenhülse wie in den darüber liegenden Innenring eingeschraubt. Bei einem Bruch des Schaftes in seinem schwächsten Querschnitt, zwischen den Verbindungsbereichen mit der Zwischenhülse und dem Innenring, wird der vordere Teil des Schaftes durch die Schulter der Zwischenhülse gehalten, die auf einem Lager aufliegt. Reißt der nächst größere Querschnitt unterhalb der Verbindung mit der Zwischenhülse, halten die radialen Sicherungsschrauben das vordere Bruchstück an der feststehenden Außenhülse.

Nach einer vorteilhaften Weiterbildung der Erfindung ist vorgesehen, daß im Übergangsbereich zwischen der Außenhülse und dem Düsenkopf ein Wasseraustritt angeordnet ist, der durch die axiale, das Reinigungswasser führende Bohrung gespeist wird, so daß sich in dem genannten Übergangsbereich, der als Spalt vorliegt, ein Wasserfilm bildet, durch den verhindert wird, daß Schmutz von außen in diesen Spalt und damit in den Verbindungsbereich zwischen dem Schaft und der Außenhülse gelangt. Hier ist eine Dichtung vorgesehen, die die dahinter liegenden Lager schützt. Diese Dichtung wird durch besagten Film, der praktisch eine Sperre bildet, vor dem Eindringen von Schmutzwasser oder Schlamm geschützt.

Diese Wasseraustrittsöffnung - es können auch mehrere, über den Umfang gleichmäßig verteilte vorgesehen sein ― ist entweder parallel zu den Rotationsdüsen, also quer zur Längsachse der Vorrichtung oder parallel zu den Spüldüsen, demnach im Funktionsfall schräg nach oben gerichtet. Denkbar ist auch, wenn mehrere Austrittsöffnungen vorgesehen sind, diese exzentrisch anzuordnen, so daß hierdurch eine den Rückstoß der Rotationsdüsen unterstützende Kraft entsteht. Auch ist die Kombination von Schrägstellung wie die Spüldüsen und exzentrische Anordnung vorteilhaft.

Nach einer vorteilhaften Weiterbildung der Erfindung ist vorgesehen, daß zwischen dem Schaft und der Außenhülse eine Wirbelstrombremse angeordnet ist, durch die die Einstellung einer konstanten Drehzahl des Düsenkopfes möglich ist.

Bei dieser Wirbelstrombremse sind die ringförmig angeordneten Magneten vollständig gekapselt und als Stator feststehend. Dabei besteht das Außengehäuse aus einem magnetischen Werkstoff, vorzugsweise einem nicht rostenden Stahl. Zwischen dem durch die Magneten gebildeten Stator und dem innen liegenden Rotor vorhandenen Spalt wird austretendes Leckagewasser geführt, durch das die Wirbelstrombremse effektiv kühlbar ist. Hierdurch ist eine bessere Wärmeabfuhr möglich als dies bei bekannten Wirbelstrombremsen der Fall ist.

Eine Veränderung des Bremsmomentes der Wirbelstrombremse und damit eine Anpassung der Drehzahl des Düsenkopfes an die jeweiligen Gegebenheiten kann durch Einsetzen bzw. Herausnehmen von Ringen erfolgen, die den Rotor der Wirbelstrombremse, einen Innenring, umschließen und an denen sich der Stator abstützt, so daß die axiale Lage des Stators zum Rotor und damit der Überdeckungsbereich zwischen beiden entsprechend verändert wird.

Nach einem weiteren Gedanken der Erfindung ist im Düsenkopf ein zentrischer Stößel vorgesehen, der axial verschiebbar gelagert ist und stirnseitig über den Düsenkopf im übrigen herausragt. Dieser Stößel, der federbelastet ist, wird gegen die Federkraft und die Druckkraft des Mediums dann axial in den Düsenkopf hineingedrückt, wenn sich beispielsweise in dem Innenrohr der Gas- oder Ölförderbohrung eine Verstopfung aufgebaut hat.

In diesem Fall werden bei Einschieben des Stößels durch den Stößelkörper die Zuführöffnungen zu den Reinigungsdüsen geschlossen und das zugeführte Medium in Strahldüsen geleitet, die um den Stößelaustritt an der Stirnseite des Düsenkopfes gruppiert sind. Durch das unter hohem Druck austretende Wasser wird die Verstopfung gelöst, wobei dann der Stößel wieder in seine ursprüngliche Position durch die Druckfeder und die Druckkraft des Mediums verschoben wird und die Reinigungsdüsen wieder freigegeben und die Strahldüsen verschlossen werden.

Um beim Betrieb der Vorrichtung auftretende, die Reinigungseinrichtung insgesamt sehr belastende Schläge aufzufangen bzw. zu dämpfen und so den Verschleiß der Bauteile zu reduzieren, ist weiter vorgesehen, den Schaft des Düsenkopfes mehrteilig, vorzugsweise zweiteilig, auszubilden, wobei das mit dem Düsenkopf verbundene Teil gegenüber dem anderen axial verschiebbar ist. Zwischen beiden Teilen ist eine Dämpfungskammer vorgesehen, in der Wasser als Dämpfungsmittel fungiert.

Auf erwähnte Dichtungen zwischen dem Schaft und der Außenhülse, durch die die innen liegenden Lager geschützt werden sollen, kann verzichtet werden, wenn, wie weiter vorgesehen, die Lager in korrosionsfester Ausführung ausgebildet sind und durch Wasser, beispielsweise dem Wasser, das der Kühlung der Wirbelstrombremse dient, geschmiert werden.

Weitere vorteilhafte Ausbildungen der Erfindung sind in den Unteransprüchen gekennzeichnet.

Ausführungsbeispiele der Erfindung werden nachfolgend anhand der beigefügten Zeichnungen beschrieben.

Es zeigen:
- Fig. 1+2: einen Längsschnitt durch eine erfindungsgemäße Vorrichtung,
- Fig. 3+4: jeweils einen Längsschnitt durch einen Teil von weiteren Ausführungsbeispielen.

In den Figuren 1 und 2 ist eine Reinigungseinrichtung dargestellt, wobei der Übersichtlichkeit halber die Figur 1 eine Hälfte und die Figur 2 die andere Hälfte wiedergibt.

In ihrem Grundaufbau besteht diese Reinigungseinrichtung aus einem rotierenden Düsenkopf 1 und einer Außenhülse 3, in der der Düsenkopf 1 drehbar gelagert ist.

An dem dem Düsenkopf 1 gegenüber liegenden Ende ist die Außenhülse 3 mit einem sich nach innen konisch verjüngenden Innengewinde 11 versehen, in das eine nicht dargestellte Hohlstange einschraubbar ist, über die ein unter Druck stehendes Medium, vorzugsweise Wasser, durch eine zentrale Zuführbohrung 4, die sich axial erstreckt, in den Düsenkopf 1 führbar ist.

Der Düsenkopf 1 ist mit mehreren, vorzugsweise gleichmäßig verteilten Reinigungsdüsen 5 versehen. Weiter geht der Düsenkopf 1 in einen Schaft 2 über, der in der Außenhülse 3 gelagert ist, wozu Lager 10 in Form von jeweils zwei Radial- und Axiallagern, letztere vorzugsweise als Zylinderrollenlager, vorgesehen sind.

Zusätzlich zu den dargestellten Reinigungsdüsen 5 können im Düsenkopf 1 nicht dargestellte Zusatzdüsen ebenfalls zur Reinigung angeordnet sein, die ebenso wie die Reinigungsdüsen 5 zentrisch und schräg zur Längsachse ausgerichtet sind, jedoch in ihrer Schräglage den Reinigungsdüsen 5 gegenüber entgegengesetzt nach oben gerichtet verlaufen.

Der Düsenkopf 1 weist überdies Rotationsdüsen 6 auf, die paarweise exzentrisch gegenüber liegend angeordnet und seitlich ausgerichtet sind. Im vorliegenden Fall stehen die Achsen der Rotationsdüsen 6 rechtwinklig zur Längsachse des Düsenkopfes 1.

Durch die paarweise, entgegengesetzt ausgerichtete Positionierung der Rotationsdüsen 6 wird bei Austritt des Mediums ein Drehmoment erzeugt, durch das der Düsenkopf 1 in Rotation versetzt wird.

Aus der Figur 1 ist weiter ersichtlich, daß die Lager 10 in Richtung des Düsenkopfes 1 durch eine Dichtung geschützt sind, die einerseits an der Außenhülse 3 und andererseits am Schaft 2 anliegt.

Für eine einwandfreie Drehung des Düsenkopfes 1 ist zwischen der Stirnseite der Außenhülse 3 und dem Düsenkopf 1 ein Spalt 8 vorgesehen. Durch einen Wasseraustritt 7, der über die Zuführbohrung 4 ebenfalls mit dem unter Druck stehenden Wasser gespeist wird, wird in dem Spalt 8 eine Flüssigkeitsbarriere aufgebaut, durch die wirksam verhindert wird, daß von außen Schmutz in den Bereich der Dichtung 9 eintreten kann.

An dem dem Düsenkopf 1 gegenüber liegenden Ende der Außenhülse 3 sind Spüldüsen 12 vorgesehen, die schräg gestellt und in entgegengesetzter Richtung der Reinigungsdüsen 5 verlaufen.

Aus diesen Spüldüsen 12 tritt ebenfalls mit Druck beaufschlagtes Wasser aus, so daß durch den entstehenden Rückstoß zum einen ein axialer Vortrieb der gesamten Reinigungseinrichtung und zum anderen ein Ausfördem des von den Reinigungsdüsen 5 gelösten Schmutzes erzielt wird.

In der Figur 2 ist weiter zu erkennen, daß eine Wirbelstrombremse 13 vorgesehen ist, mit der eine konstante Drehzahl des Düsenkopfes 1 erreichbar ist.

Diese Wirbelstrombremse 13 weist einen Innenring 15 auf, der auf dem Schaft 2 festgesetzt ist und somit als Rotor fungiert. Der Außendurchmesser des Innenringes 15 ist dabei gleich groß oder größer als der des Schaftes 2. Dadurch wird eine axiale Sicherung des Düsenkopfes 1 für den Fall erreicht, daß bspw. Verschraubungen, mit denen der Düsenkopf 1 bzw. der Schaft 2 in der Außenhülse 3 befestigt ist, abreißen.

Vollständig gekapselte Magnete 14 umschließen den Innenring 15 axial zumindest teilweise und bilden einen Stator. Die Wirkung der Wirbelstrombremse 13 ist beeinflußbar durch Ringe 16, die den Innenring 15 umschließen und an denen die Magnete 14, d.h. der Stator, sich abstützen. Je nach Anzahl der Ringe 16 verändert sich die Überdeckungsfläche der Magnete 14 und des Innenringes 15, wodurch sich auch der Drehwiderstand des Innenringes 15 verändert.

Zwischen den Magneten 14 und den Ringen 16 einerseits und dem Innenring 15 andererseits ist ein Spalt 17 gebildet, durch den Leckagewasser als Kühlung geführt wird, das durch eine Austrittsöffnung 26 nach außen geleitet wird.

Hinsichtlich der Anordnung der Spüldüsen 12 besteht grundsätzlich auch die Möglichkeit, diese im Bereich des Düsenkopfes 1 anzuordnen, so daß sie gleichfalls mit rotieren.

In der Figur 3 ist eine Ausführungsvariante der Erfindung dargestellt, bei der der Düsenkopf 1 einen axial verschiebbaren, zentrisch angeordneten federbelasteten Stößel aufweist, der den Düsenkopf 1 stirnseitig überragt.

Gegenüber liegend ist eine Druckfeder 20 angeordnet, die sich einerseits am Grund einer Ausnehmung 27 des Düsenkopfes 1, an der im übrigen ein Stößelkörper 28 axial verschiebbar geführt ist, und andererseits an diesem Stößelkörper 28 abstützt.

Konzentrisch zum Stößel 18 sind Strahldüsen 19 angeordnet, die, ebenso wie die Reinigungsdüsen 5, schräg nach außen gerichtet sind.

Im Funktionsfall, wenn der Stößel 18 auf ein Hindernis, beispielsweise eine Verstopfung in einem Innenrohr einer Gas- oder Ölförderbohrung trifft, wird dieser bei dem weiteren axialen Vorschub der Reinigungseinrichtung relativ zu dem Düsenkopf 1 gegen die Kraft der Druckfeder 20 nach innen verschoben.

Dabei werden die Zuführungen zu den Reinigungsdüsen 5 und gegebenenfalls zu den Rotationsdüsen 6, die ansonsten über Kanalbohrungen 22 mit der Zuführbohrung 4 in Verbindung stehen, durch den Stößelkörper 28 verschlossen, während ein Durchfluß zu den Strahldüsen 19 freigelegt wird, wobei das aus der Zuführbohrung 4 strömende Wasser über Kanalbohrungen 21 in die Strahldüsen 19 geleitet wird.

Sobald die auf den Stößel 18 einwirkende Reaktionskraft, beispielsweise durch Beseitigung der Verstopfung mittels der Strahldüsen 19, nachläßt, verschiebt sich aufgrund der Federkraft und der Druckkraft des Mediums der Stößel in seine die Strahldüsen 19 verschließende Nichtfunktionsstellung. Der Durchgang zu den Reinigungsdüsen 5 bzw. Rotationsdüsen 6 hingegen wird wieder freigegeben, indem die Kanalbohrungen 22 in Deckung mit den Zuführungen zu den genannten Düsen liegen.

Zur Beseitigung von Verstopfungen im Innenrohr kann statt der oder in Kombination mit den Strahldüsen 19 eine zentrale Düse vorgesehen sind.

Die Figur 4 zeigt eine konstruktive Weiterbildung der Erfindung, bei der der Schaft 2 aus zwei Schaftteilen 23, 24 besteht, die axial verschiebbar zueinander, jedoch verdrehsicher miteinander verbunden sind, so daß der Schaft 2 funktional als einstückig zu betrachten ist

Im Bereich der Zuführborung 4 ist zwischen den beiden Schaftteilen 23, 24 eine Kammer 25 gebildet, die über einen Dämpfungsspalt 30 mit einer Dämpfungskammer 29 in Verbindung steht, so daß im Betrieb beide Kammern mit Wasser gefüllt sind.

Bei einer auf den Düsenkopf und damit auf das Schaftteil 24 einwirkenden Stoßbelastung wird das Schaftteil 24 axial relativ zu dem Schaftteil 23 verschoben unter gleichzeitigem Auspressen des Wassers in der Dämpfungskammer 29 durch den Dämpfungsspalt 30 hindurch in die Kammer 25, wodurch eine optimale Stoßdämpfung erreicht wird.

Im Schadensfall dürfen weder der Düsenkopf 1 noch Teile des Schaftes 2 in das zu reinigende Förderrohr gelangen. Im Falle eines Bruches des Schaftes 2 im kleinsten Querschnitt 35, oberhalb eines Verschraubungsbereiches mit einer Zwischenhülse 33 wird der Schaft 2 nicht mehr durch den Innenring 15 gehalten. Durch die Zwischenhülse 33 und deren Schulter 36, die sich an einem der Lager 10, dem Axiallager, abstützt und in die der Schaft 2 eingeschraubt ist, werden in dieser Situation die Bruchstücke an der feststehenden Außenhülse 3 gehalten.

Findet ein Abriß des Schaftes 2 im mittleren Querschnitt 34, unterhalb der Verbindung mit der Zwischenhülse 33 statt, werden die Reststücke über die Sicherungselemente 37 gehalten, die im Ausführungsbeispiel aus radial angeordnete Schrauben bestehen, die in der Außenhülse 3 befestigt sind und die in eine Nut 31 des rotierenden Düsenkopfes 1 ragen, so daß der größte Schaftquerschnitt 32 das Risiko gegenüber Verlust bestimmt.

### Bezugszeichenliste

- 1: Düsenkopf
- 2: Schaft
- 3: Außenhülse
- 4: Zuführbohrung
- 5: Reinigungsdüse
- 6: Rotationsdüse
- 7: Wasseraustritt
- 8: Spalt
- 9: Dichtung
- 10: Lager
- 11: Innengewinde
- 12: Spüldüse
- 13: Wirbelstrombremse
- 14: Magnet
- 15: Innenring
- 16: Ring
- 17: Spalt
- 18: Stößel
- 19: Strahldüse
- 20: Druckfeder
- 21: Kanalbohrung
- 22: Kanalbohrung
- 23: Schaftteil
- 24: Schaftteil
- 25: Kammer
- 26: Austrittsöffnung
- 27: Ausnehmung
- 28: Stößelkörper
- 29: Dämpfungskammer
- 30: Dämpfungsspalt
- 31: Nut
- 32: Größter Schaftquerschnitt
- 33: Zwischenhülse
- 34: Mittlere Schaftquerschnitt
- 35: Kleinster Schaftquerschnitt
- 36: Schulter
- 37: Radiales Sicherungselement

## Patentansprüche

1. Vorrichtung zum Reinigen eines in eine Gas- oder Ölförderbohrung eingelassenen Innenrohres, mit einer Hohlstange, in der ein mit Druck beaufschlagtes Medium führbar und mit der eine Reinigungseinrichtung fest verbunden ist, die einen drehbaren Düsenkopf, mit schräg zur Längsachse angeordneten Reinigungsdüsen (5) und seitlichen, exzentrisch ausgerichteten Rotationsdüsen (6), sowie entgegengesetzt schräg zu den Reinigungsdüsen (5) verlaufende Spüldüsen (12) aufweist, **dadurch gekennzeichnet daß** der Düsenkopf (1) in einen Schaft übergeht, der in einer feststehenden und mit der Haltestange verbundenen Außenhulse (3) gelagert ist, und daß redundante Sicherungen vorgesehen sind, durch die bei einem Brechen des Schaftes eine Trennung beweglicher Teile des Düsenkopfes (1) und des Schaftes (2) von der Außenhülse (3) und damit ein Verlieren verhindert wird.

2. Vorrichtung nach Anspruch 11, **dadurch gekennzeichnet, daß** der Schaft mittels Radiallagern und mindestens zwei Axiallagern (10), vorzugsweise Zylinderrollenlagern, in der Außenhülse (3) gelagert ist.

3. Vorrichtung nach Anspruch 1, **dadurch gekennzeichnet, daß** mehrere redundante Sicherungen in Form von Sicherungselementen (37) und/oder einer Zwischenhülse (33) im Bereich gefährdeter Schaftquerschitte (34) und (35) vorgesehen sind.

4. Vorrichtung nach Anspruch 3, **dadurch gekennzeichnet, daß** die Sicherungselemente (37) aus radial in der Außenhülse (3) gehaltenen Bolzen oder Schrauben bestehen, die in eine schaftseitige Ringnut (37) ragen.

5. Vorrichtung nach Anspruch 1, **dadurch gekennzeichnet, daß** in dem der Außenhülsenstimseite benachbarten Bereich in dem Düsenkopf (1) zumindest ein Wasseraustritt (7) vorgesehen ist, der mit einer mediumführenden Zuführbohrung (4), die sich zentrisch durch die Reinigungseinrichtung erstreckt, verbunden ist, wobei im Betrieb unter Ausfüllung eines Spaltes (8) zwischen dem Düsenkopf ( 1 ) und der Außenhülse (3) ein Teil des Mediums austritt.

6. Vorrichtung nach Anspruch 1, **dadurch gekennzeichnet, daß** zwischen dem Schaft (2) und der Außenhülse (3) eine Wirbelstrombremse (13) angeordnet ist.

7. Vorrichtung nach Anspruch 6, **dadurch gekennzeichnet, daß** die Magnete (14) der Wirbelstrombremse (13) als Stator einen Innenring (15) als Rotor umgreifen, wobei der Innenring (15) verdrehsicher mit dem Schaft (2) verbunden ist.

8. Vorrichtung nach Anspruch 7, **dadurch gekennzeichnet, daß** durch einen zwischen den Magneten (14) und dem Innenring (15) gebildeten Spalt (17) Kühlwasser führbar ist.

9. Vorrichtung nach Anspruch 7, **dadurch gekennzeichnet, daß** die Magnete (14) in einem Ring vollständig gekapselt sind.

10. Vorrichtung nach Anspruch 9, **dadurch gekennzeichnet, daß** der Innenring (15) von konzentrischen Ringen (16) umschlossen ist, an denen die Magnete (14) aufliegen und durch die, je nach Anzahl, der Überdeckungsbereich der Magnete (14) mir dem Innenring (15) veränderbar ist.

11. Vorrichtung nach Anspruch 7, **dadurch gekennzeichnet, daß** der Außendurchmesser des Innenringes (15) gleich groß oder größer als der Durchmesser des Schaftes (2) ist.

12. Vorrichtung nach Anspruch 1, **dadurch gekennzeichnet, daß** der Schaft (2) aus zwei verdrehsicher miteinander verbundenen, axial zueinander bewegbaren Schaftteilen (23, 24) besteht.

13. Vorrichtung nach Anspruch 12, **dadurch gekennzeichnet, daß** zwischen den Schaftteilen (23, 24) eine Dämpfungskammer (29) vorgesehen ist, die mit einer Kammer (25) die ebenfalls zwischen den Schaftteilen (23, 24) gebildet ist, über einen Dämpfungsspalt (30) verbunden ist.

14. Vorrichtung nach Anspruch 1, **dadurch gekennzeichnet, daß** zwischen dem Düsenkopf (1) bzw. dem Schaft (2) und der Außenhülse (3) Lager (10) aus einem rostfreien Stahl vorgesehen sind, die durch Wasser kühlbar sind.

15. Vorrichtung nach Anspruch 1, **dadurch gekennzeichnet, daß** der Düsenkopf (1) mit einem axial verschiebbar geführten, federbelasteten Stößel (18) versehen ist, der in einer Endstellung über die Stirnseite des Düsenkopfes (1) hinausragt.

16. Vorrichtung nach Anspruch 15, **dadurch gekennzeichnet, daß** im Düsenkopf (1) eine Druckfeder (20) vorgesehen ist, die sich einerseits am Grund einer Ausnehmung (27) des Düsenkopfes (1) und andererseits an der Stirnseite eines Stößelkörpers (28) abstützt.

17. Vorrichtung nach Anspruch 16, **dadurch gekennzeichnet, daß** der Stößel (18) konzentrisch angeordnet ist.

18. Vorrichtung nach Anspruch 14 oder 17, **dadurch gekennzeichnet, daß** konzentrisch um den Stößel (18) Strahldüsen (19) vorgesehen sind, die mit der Zuführbohrung (4) verbunden sind, wobei in entlasteter Stellung des Stößels (18) eine Mediumzufuhr zu den Strahldüsen (19) unterbrochen ist.

19. Vorrichtung nach Anspruch 14 oder 16, **dadurch gekennzeichnet, daß** in dem Stößelkörper (28) Kanalbohrungen (22) vorgesehen sind, durch die in ausgefahrener Stellung des Stößels (18) eine Verbindung zwischen der Zuführbohrung (4) und den Reinigungsdüsen (5) und/oder den Rotationsdüsen (6) hergestellt ist.

20. Vorrichtung nach Anspruch 16, **dadurch gekennzeichnet, daß** in eingefahrener Stellung des Stößels (18) die Verbindung zwischen der Zuführbohrung (4) und den Reinigungsdüsen (5) und/oder den Rotationsdüsen (6) durch den Stößelkörper (28) unterbrochen ist.

21. Vorrichtung nach Anspruch 1, **dadurch gekennzeichnet, daß** der Düsenkopf (1) stirnseitig eine hinsichtlich des Mediumaustritts steuerbare Zentraldüse aufweist.

## Claims

1. Device for cleaning an inner tube introduced into a gas or oil conveying bore, with a hollow rod, in which a pressure-loaded medium can be conducted and to which is firmly connected a cleaning means which has a rotatable nozzle head, with cleaning nozzles (5) arranged obliquely to the longitudinal axis and with lateral eccentrically oriented rotary nozzles (6), and flushing nozzles (12) running obliquely to the cleaning nozzles (5) in the opposite direction, **characterized in that** the nozzle head (1) merges into a shank which is mounted in a fixed outer sleeve (3) connected to the holding rod, and **in that** redundant safety contrivances are provided, which, in the event of a break in the shank, prevent a separation of movable parts of the nozzle head (1) and of the shank (2) from the ,outer sleeve (3) and consequently a loss.

2. Device according to Claim 11, **characterized in that** the shank is mounted in the outer sleeve (3) by means of radial bearings and at least two axial bearings (10), preferably cylindrical roller bearings.

3. Device according to Claim 1, **characterized in that** a plurality of redundant safety contrivances in the form of safety elements (37) and/or of an intermediate sleeve (33) in the region of endangered shank cross sections (34) and (35) are provided.

4. Device according to Claim 3, **characterized in that** the safety elements (37) consist of bolts or screws which are held radially in the outer sleeve (3) and which project into a shank-side annular groove (37).

5. Device according to Claim 1, **characterized in that**, in the region adjacent to the outer-sleeve end face, the nozzle head (1) has provided in it at least one water outlet (7) which is connected to a medium-conducting supply bore (4) extending centrically through the cleaning means, part of the medium emerging during operation so as to fill a gap (8) between the nozzle head (1) and the outer sleeve (3).

6. Device according to Claim 1, **characterized in that** an eddy-current brake (13) is arranged between the shank (2) and the outer sleeve (3).

7. Device according to Claim 6, **characterized in that** the magnets (14) of the eddy-current brake (13) surround as a stator an inner ring (15) as a rotor, the inner ring (15) being connected fixedly in terms of rotation to the shank (2).

8. Device according to Claim 7, **characterized in that** cooling water can be conducted through a gap (17) formed between the magnets (14) and the inner ring (15).

9. Device according to Claim 7, **characterized in that** the magnets (14) are completely encased in a ring.

10. Device according to Claim 9, **characterized in that** the inner ring (15) is surrounded by concentric rings (16), on which the magnets (14) lie and by means of which, depending on their number, the region of overlap of the magnets (14) with the inner ring (15) can be varied.

11. Device according to Claim 7, **characterized in that** the outside diameter of the inner ring (15) is equal to or larger than the diameter of the shank (2).

12. Device according to Claim 1, **characterized in that** the shank (2) consists of two shank parts (23, 24) connected to one another fixedly in terms of rotation and axially movable with respect to one another.

13. Device according to Claim 12, **characterized in that** between the shank parts (23, 24) is provided a damping chamber (29) which is connected via a damping gap (30) to a chamber (25) which is likewise formed between the shank parts (23, 24).

14. Device according to Claim 1, **characterized in that** bearings (10) which consist of stainless steel and can be cooled by water are provided between the nozzle head (1) or the shank (2) and the outer sleeve (3).

15. Device according to Claim 1, **characterized in that** the nozzle head (1) is provided with an axially displaceably guided spring-loaded tappet (18) which in one end position projects beyond the end face of the nozzle head (1).

16. Device according to Claim 15, **characterized in that** the nozzle head (1) has provided in it a compression spring (20) which is supported, on the one hand, on the bottom of a recess (27) of the nozzle head (1) and, on the other hand, on the end face of a tappet body (28).

17. Device according to Claim 16, **characterized in that** the tappet (18) is arranged concentrically.

18. Device according to Claim 14 or 17, **characterized in that** jet nozzles (19) are provided concentrically around the tappet (18) and are connected to the supply bore (4), a supply of medium to the jet nozzles (19) being interrupted in the relieved position of the tappet (18).

19. Device according to Claim 14 or 16, **characterized in that** the tappet body (28) has provided in it duct bores (22), by means of which a connection between the supply bore (4) and the cleaning nozzles (5) and/or the rotary nozzles (6) is made in the extended position of the tappet (18).

20. Device according to Claim 16, **characterized in that** the connection between the supply bore (4) and the cleaning nozzles (5) and/or the rotary nozzles (6) is interrupted by the tappet body (28) in the retracted position of the tappet (18).

21. Device according to Claim 1, **characterized in that** the nozzle head (1) has on the end face a central nozzle capable of being controlled with regard to the outflow of medium.

## Revendications

1. Dispositif pour nettoyer un tube intérieur inséré dans un trou de forage pour extraction de gaz ou de pétrole, avec une barre creuse dans laquelle un fluide alimenté sous pression peut être guidé et à laquelle un dispositif de nettoyage est relié fixement, qui comporte une tête de buse rotative avec des buses de nettoyage (5) disposées inclinées par rapport à l'axe longitudinal et des buses de rotation (6) latérales orientées de façon excentrée, ainsi que des buses de rinçage (12) inclinées, à l'inverse des buses de nettoyage (5), **caractérisé en ce que** la tête de buse (1) se prolonge par une tige qui est logée dans un manchon extérieur (3) fixe et relié à la barre de serrage, et **en ce qu'**il est prévu des dispositifs de sécurités redondants grâce auxquels, en cas de rupture de la tige, une séparation des parties mobiles de la tête de buse (1) et de la tige (2) du manchon extérieur (3), et donc une perte, est évitée.

2. Dispositif selon la revendication 11, **caractérisé en ce que** la tige est logée dans le manchon extérieur (3) au moyen de paliers radiaux et d'au moins deux paliers axiaux (10), de préférence des paliers à rouleaux cylindriques.

3. Dispositif selon la revendication 1, **caractérisé en ce qu'**il est prévu plusieurs dispositifs de sécurités redondants sous forme d'éléments d'arrêt (37) et/ou d'un manchon intermédiaire (33) dans la zone des sections transversales à risque (34) et (35) de la tige.

4. Dispositif selon la revendication 3, **caractérisé en ce que** les éléments d'arrêt (37) sont constitués de boulons ou de vis serrés radialement dans le manchon extérieur (3) qui font saillie dans une rainure annulaire (37) du côté de la tige.

5. Dispositif selon la revendication 1, **caractérisé en ce que**, dans la zone adjacente à la face frontale du manchon extérieur, il est prévu dans la tête de buse (1) au moins une sortie d'eau (7), qui est reliée à un trou d'amenée de fluide (4) qui s'étend au centre à travers le dispositif de nettoyage, moyennant quoi, en fonctionnement, une partie du fluide sort pendant le remplissage d'une fente (8) entre la tête de buse (1) et le manchon extérieur (3).

6. Dispositif selon la revendication 1, **caractérisé en ce qu'**un frein électromagnétique (13) est disposé entre la tige (2) et le manchon extérieur (3).

7. Dispositif selon la revendication 6, **caractérisé en ce que** les aimants (14) du frein électromagnétique (13) comme stator enveloppent une bague intérieure (15) comme rotor, la bague intérieure (15) étant reliée à la tige (2) de manière protégée contre la torsion.

8. Dispositif selon la revendication 7, **caractérisé en ce que** l'eau de refroidissement peut être amenée à travers une fente (17) formée entre les aimants (14) et la bague intérieure (15).

9. Dispositif selon la revendication 7, **caractérisé en ce que** les aimants (14) sont complètement encapsulés dans une bague.

10. Dispositif selon la revendication 9, **caractérisé en ce que** la bague intérieure (15) est entourée par des bagues concentriques (16) sur lesquelles s'appuient les aimants (14) et au moyen desquelles, en fonction du nombre, on peut faire varier la zone de recouvrement des aimants (14) avec la bague intérieure (15).

11. Dispositif selon la revendication 7, **caractérisé en ce que** le diamètre extérieur de la bague intérieure (15) est égal ou supérieur au diamètre de la tige (2).

12. Dispositif selon la revendication 1, **caractérisé en ce que** la tige (2) est constituée de deux parties de tige (23, 24) reliées l'une à l'autre de manière protégée contre la torsion, mobiles axialement l'une par rapport à l'autre.

13. Dispositif selon la revendication 12, **caractérisé en ce qu'**il est prévu entre les parties de tige (23, 24) une chambre d'amortissement (29) qui est reliée par l'intermédiaire d'une fente d'amortissement (30) à une chambre (25) qui est également formée entre les parties de tige (23, 24).

14. Dispositif selon la revendication 1, **caractérisé en ce qu'**il est prévu entre la tête de buse (1) ou la tige (2) et le manchon extérieur (3), des paliers (10) en acier inoxydable qui peuvent être refroidis avec de l'eau.

15. Dispositif selon la revendication 1, **caractérisé en ce que** la tête de buse (1) est munie d'un poussoir (18) chargé par ressort, guidé pour se déplacer axialement, qui, dans une position extrême, fait saillie au dessus de la face frontale de la tête de buse (1).

16. Dispositif selon la revendication 15, **caractérisé en ce qu'**il est prévu un ressort de pression (20) dans la tête de buse (1) qui s'appuie, d'une part, sur le fond d'un creux (27) de la tête de buse (1) et, d'autre part, sur la face frontale d'un corps de poussoir (28).

17. Dispositif selon la revendication 16, **caractérisé en ce que** le poussoir (18) est monté concentriquement.

18. Dispositif selon la revendication 14 ou 17, **caractérisé en ce qu'**il est prévu, concentriquement autour du poussoir (18), des éjecteurs (19) qui sont reliés au trou de forage d'amenée (4), une alimentation de fluide vers les éjecteurs (19) étant interrompue dans la position détendue du poussoir (18).

19. Dispositif selon la revendication 14 ou 16, **caractérisé en ce qu'**il est prévu dans le corps de poussoir (28) des trous de conduits (22) par l'intermédiaire desquels, dans la position sortie du poussoir (18), une liaison est établie entre le trou de forage d'amenée (4) et les buses de nettoyage (5) et/ou les buses de rotation (6).

20. Dispositif selon la revendication 16, **caractérisé en ce que**, dans la position rentrée du poussoir (18), la liaison entre le trou de forage d'amenée (4) et les buses de nettoyage (5) et/ou les buses de rotation (6) est interrompue par le corps de poussoir (28).

21. Dispositif selon la revendication 1, **caractérisé en ce que** la tête de buse (1) comporte du côté frontal une buse centrale qui peut être commandée en fonction de la sortie de fluide.
